# EUROPÄISCHE PATENTSCHRIFT

(11) **EP 0 668 436 B1**
(45) Veröffentlichungstag und Bekanntmachung des Hinweises auf die Patenterteilung: **12.08.1998**
(21) Anmeldenummer: 95101753.2
(22) Anmeldetag: 09.02.1995
(51) Int. Cl.: F01L 13/00, F01L 1/14

(54) **Stössel für ein schaltbares Ventil einer Brennkraftmaschine**
Tappet for a disconnectable valve of an internal combustion engine
Poussoir pour une soupape débrayable d'un moteur à combustion interne

(30) Priorität: 18.02.1994 DE 4405190; 15.12.1994 DE 4444698
(43) Veröffentlichungstag der Anmeldung: 23.08.1995
(73) Patentinhaber: Dr.Ing.h.c. F. Porsche Aktiengesellschaft, 70435 Stuttgart (DE)
(72) Erfinder: Gruenberger, Joachim, D-74343 Sachsenheim (DE)

(56) Entgegenhaltungen:
- DE-A- 2 952 037
- DE-A- 4 219 435
- US-A- 5 203 289

## Beschreibung

Die Erfindung betrifft einen Stößel für ein schaltbares Ventil nach dem Oberbegriff der Patentansprüche 1 und 30.

Ein derartiger Stößel ist beispielsweise aus der DE-A-29 52 037 bekannt. Diese beschreibt einen Stößel für ein schaltbares Ventil einer Brennkraftmaschine mit einem innerhalb des Stößels verschieblichen Kupplungsglied, durch das das Ventil in einer ersten Schaltstellung abgeschaltet und in einer zweiten Schaltstellung zur Gaswechselsteuerung aktiviert ist. Dieses Kupplungsglied ist hydraulisch verschiebbar und dazu als hydraulisch betätigter Kolben ausgebildet. Dieses Kupplungsglied wirkt mit einem Sperrelement zusammen, mit dem es in zumindest einer Endstellung verriegelbar ist. Das Sperrelement ist dabei entweder ein hydraulisch entriegelbarer Kolben oder eine federbelastete Kugel, die in eine Vertiefung am Kupplungsglied eingreifen. Durch Druckbeaufschlagung des Stößels bzw. des Kupplungsgliedes wird gleichzeitig die Sperreinrichtung entriegelt bzw. überdrückt. Dabei besteht die Möglichkeit daß bei der Ventilerhebung und druckbeaufschlagtem Kolben zwischen Ventilschaft und Bohrung im Kupplungsglied keine eindeutige Lage festgelegt ist, was dazu führen kann, daß der Ventilschaft unter hoher verschleißträchtiger Reibung in diese Bohrung eintaucht. Außerdem kann das Kupplungsglied bei entsprechend ungünstiger Ausrichtung des Ventilschaftes relativ zur Bohrung des Kupplungsgliedes zwar das Ventil mitnehmen, jedoch nur über einen Teilbereich der Hubhöhe, von wo aus das Ventil unter der Wirkung der Ventilfeder in den Ventilsitz ungedämpft zurückschlägt, was stark störende Geräusche und zusätzlichen Verschleiß verursacht.

Aufgabe der Erfindung ist es, einen gattungsgemäßen Stößel zu schaffen, dessen Kupplungsglied sicher und definiert wenigstens in einer Endstellung gehalten wird und mit seiner Bohrung bzw. Stützfläche stets funktionsgerecht zum Ventilschaft ausgerichtet ist.

Diese Aufgabe wird erfindungsgemäß mit den kennzeichnenden Merkmalen der Patentansprüche 1 und 30 gelöst.

Die mit der Erfindung hauptsächlich erzielten Vorteile sind darin zu sehen, daß das Sperrelement das Kupplungsglied in einer Endstellung sperrt, in der das Ventil eine erste Schaltstellung einnimmt. Diese Sperrung wird nur unter dem Einfluß eines definierten Nockenbahnbereichs zur Bewegung des Kupplungsglieds aufgehoben, dergestalt, daß die Sperrung des Kupplungsgliedes durch den Ventilschaft lösbar ist.

In vorteilhafter Weise wird dabei das Kupplungsglied bei druckbeaufschlagtem Kolben zunächst in eine Zwischenstellung bewegt und dann in einem zweiten Nockenbahnbereich - der Ventilschaft liegt jetzt außerhalb der Bohrung des Kupplungsgliedes - wird die zweite Endstellung des Kupplungsgliedes funktionsgerecht erreicht. Dadurch ist der Wechsel von der ersten Schaltstellung in die zweite Schaltstellung des Ventils geräusch- und verschleißarm sichergestellt. Die umgekehrte Bewegung bzw. Rückführung des Kupplungsglieds in die erste Endstellung erfolgt, sobald der Kolben drucklos ist. Das Sperrelement ist im Aufbau einfach und wird zwangsweise vom Ende des Ventilschafts in Abhängigkeit des zweiten Nockenbahnbereichs betätigt. Der Stößel wird in der ersten Schaltstellung des Ventils und abhängig vom Nockenbahnbereich mittels des Niederhalters in einer vom Nocken getrennten Lage gehalten, wodurch die Reibleistung zwischen Nocken und Stößel reduziert wird.

Das Lagerteil eignet sich nicht nur dafür, den Kolben, das Kupplungsglied und die Druckfeder konstruktiv günstig aufzunehmen, sondern es läßt sich auch in den Stößel, der nach Art einer Tasse mit Mantelteil und Tassenboden aufgebaut ist, leicht integrieren. Auch besteht die Möglichkeit, in der Tasse des Stößels in einem Lagerabschnitt die Bohrung für den Kolben und einen Führungsabschnitt für das Kupplungsglied zu integrieren, wobei der Lagerabschnitt und der Führungsabschnitt ein Gehäuse sein kann, das aus einem Stück mit der Tasse hergestellt ist. Auf der dem Nocken zugekehrten Seite ist diese Tasse mit einem Einsatz versehen, der eine Aufnahme für die Einstellplatte umfasst. Dieser Einsatz, der beispielsweise aus eisenmetallischem Werkstoff besteht, ist mit dem Sperrelement versehen. Das Sperrelement weist einen mit dem Anschlag des Kupplungsglieds zusammenwirkenden Sperriegel auf, der durch eine federnde Zunge in der Trägerplatte des Einsatzes gebildet wird.

Die Verriegelung des Kupplungsgliedes kann auf vorteilhafte Weise durch ineinandergreifende Teile des Kupplungsgliedes und seiner Führungsbahn erfolgen. Die Verriegelung läßt sich dann auf einfache Weise durch Verschieben der beiden Bauelemente relativ zueinander (Anheben durch den Ventilschaft) lösen.

Die Schaltsicherheit eines derartigen Stößels kann noch einmal wesentlich verbessert werden, wenn das Kupplungsglied auch in seiner anderen Endstellung durch ein entriegelbares Sperrelement festgelegt wird. Damit laßt sich sicherstellen, daß der Schaltvorgang in beide Richtungen jeweils in einer genau festgelegten Zeitspanne bzw. während einer definierten Winkelstellung des Nockens erfolgt und somit der Schaltvorgang sicher und definiert in kurzer Zeit ausgeführt wird. Erhöhter Verschleiß wird damit ausgeschlossen. Diese zweite Sperreinrichtung ist vorteilhafterweise ebenfalls durch den Ventilschaft entriegelbar, so daß sämtliche Schaltfunktionen ohne konstruktive Eingriffe an der Nockenwelle erfolgen können. Damit ist der Einsatz von Standardnockenwellen möglich. Die erfindungsgemäßen Stößel kommen mit dem gleichen Einbauraum aus, wie sie herkömmliche Stößel ohne Schaltvorrichtung benötigen. Diese zusätzliche Sperreinrichtung läßt sich auf vorteilhafte Weise in das Kupplungsglied und seine Führungsbahn integrieren, so daß zusätzlicher Bauaufwand vermieden wird und eine sichere Funktion mit wenigen Bauteilen gewährleistet ist.

In der Zeichnung werden Ausführungsbeispiele der Erfindung gezeigt, die nachstehend näher beschrieben sind.
Es zeigen
- Fig. 1: eine schematische Darstellung einer Brennkraftmaschine im Bereich eines Nockentriebes,
- Fig. 2: einen Teilquerschnitt einer Brennkraftmaschine im Bereich einer Nockenwelle mit dem erfindungsgemäßen Stößel,
- Fig. 3: eine Teilansicht des erfindungsgemäßen Stößels in einer anderen Ausführungsform,
- Fig. 4: einen Schnitt nach der Linie IV-IV der Fig. 3,
- Fig. 5: einen Schnitt nach der Linie V-V der Fig. 3,
- Fig. 6: eine Ansicht in Pfeilrichtung X der Fig. 5,
- Fig. 7 bis 10: verschiedene Stellungen eines Nockens und des erfindungsgemäßen Stößels,
- Fig. 11 bis 15: Schnitte durch den erfindungsgemäßen Stößel in einer dritten Ausführungsform in verschiedenen Stellungen.

Eine nicht näher gezeigte Brennkraftmaschine weist in dem dargestellten Bereich einen zylindrischen Stößel 1 auf, der einem schaltbaren Ventil 2 zugeordnet ist und mittels einer einen Nocken 3 aufweisenden Nockenwelle 4 betätigt wird. Der Stößel 1 ist in eine Bohrung 5 eines Zylinderkopfes 6 eingesetzt und stützt sich mit einer Druckfeder 7 ab. Das Ventil 2 umfasst einen mit einem Ventilsitz 8 des Zylinderkopfs 6 zusammenarbeitenden Ventilteller 9 sowie einen Ventilschaft 10, der mit einem Ventilfederteller 11 versehen ist. Zwischen Ventilfederteller 11 und Zylinderkopf 6 ist eine Ventilfeder 12 wirksam, die das Ventil 2 in der geschlossenen Stellung hält. Innerhalb des Stößels 1 ist eine Einrichtung 13 angeordnet, mit der zwei Schaltstellungen für das Ventil 2 einstellbar sind: Erste Schaltstellung SI (Fig. 2 und 9), Ventil 2 ruht am Ventilsitz 6: Zweite Schaltstellung SII (Fig. 10), Ventil führt entsprechend den durch den Nocken 3 und den Stößel 1 ausgelösten Wechselbewegungen Hubbewegungen aus.

Die Einrichtung 13 wird gebildet durch einen Kolben 14 und ein Kupplungsglied 15, das in der ersten Schaltstellung SI (Fig. 7 und 8) die Endstellung A (Fig. 8 und 9) und in der zweiten Schaltstellung SII (Fig. 10) die Endstellung B (Fig. 10) einnimmt. Anders ausgedrückt: Der Kolben 14 bewegt direkt das als Schieber ausgebildete Kupplungsglied 15 von Endstellung A in Endstellung B, indem besagter Kolben an einer aufrechten Stützfläche 16 (Fig. 2) des Kupplungsgliedes 15 angreift. An einer beabstandeten oder entfernt von der Stützfläche 16 liegenden Stützfläche 17 des Kupplungsgliedes 15 stützt sich eine Druckfeder 18 ab. Die Druckfeder 18 sucht das Kupplungsglied 15 in die Stellung A zu bewegen; für diese Funktion ist auch ein hydraulisch betätigter Kolben denkbar. Das Kupplungsglied 15 ist mit einer Bohrung 19 versehen, in die der Ventilschaft 10 in der Endstellung A des Kupplungsgliedes 15 eintaucht und zwar in der Schaltstellung SI des Ventils 2 (Fig. 8 und 9). Auf der dem Ventil 2 zugekehrten Seite ist das Kupplungsglied 15 mit einer Stützfläche 20 versehen. An ihr stützt sich das Ende 21 des Ventilschafts ab, wenn das Kupplungsglied 15 sich in Endstellung B bzw. einem dieser Stellung nahen Bereich befindet (Fig. 10). Der Kolben 14 und das Kupplungsglied 15 sind in ein Lagerteil 22 eingebaut, das eine in radialer Richtung des Stößels 1 verlaufende Bohrung 23 für den Kolben 14 und eine als Führung dargestellte Ausnehmung 24 aufweist, in der das Kupplungsglied 15 relativbeweglich - Endstellungen A und B (Fig. 9 und 10) - gelagert ist. Der Kolben 14 wird durch eine Öffnung 25 im Stößel 1 mit Hydraulikmedium beauschlagt und wirkt, wie weiter oben beschrieben, unmittelbar mit dem Kupplungsglied 15 zusammen. Die Enden der Druckfeder 18 werden von einem Zapfen 26 des Kupplungsgliedes 15 bzw. einer Bohrung 27 des Lagerteils 22 aufgenommen. Außerdem besitzt das Lagerteil eine Öffnung 28, die in einem Gleitsteg 29 des Lagerteils 22 eingearbeitet ist.

Der Stößel 1 gemäß Fig. 2 ist nach Art einer zylindrischen Tasse 30 aufgebaut, d.h. er umfasst ein Mantelteil 31 und einen Tassenboden 32, der sich mit geringem Abstand zu einer dem Nocken 3 benachbarten Seite 33 der Tasse 30 erstreckt und als Aufnahme 34 für eine Einstellplatte 35 ausgebildet ist. Innerhalb des dadurch im Stößel 1 entstehenden relativ großen Raumes 36 ist das Lagerteil 22 angeordnet. Das Lagerteil 22 kann als Einsatz ausgebildet sein, der mit geeigneten Mitteln im Raum 36 befestigt ist.

Das Kupplungsglied 15 wird mittels eines Sperrelements 37 in der ersten Endstellung A festgelegt (Fig. 9), sofern der Kolben 14 drucklos ist, das Ventil 2 die erste Schaltstellung SI einnimmt und ein sich über einen Nockengrundkreis 38 und eine Nockenflanke 39 verlaufender Nockenbahnbereich NbI dem Stößel 1 zugekehrt bzw. an ihm wirksam ist. In einen zweiten Nockenbahnbereich NbII, der die Nockenspitze 40, die auf einer das Zentrum Z der Nockenwelle 4 schneidenden Längsmittelebene H-H des Nockens 3 liegt, einschließt und der ersten Schaltstellung SI des Ventilschafts 2 entriegelt der in die Bohrung 19 eingetauchte Ventilschaft 10 mit seinem Ende 21 das Sperrelement 37. Dadurch wird bei druckbeaufschlagtem Kolben 14 das Kupplungsglied 15 gegen die Wirkung der Druckfeder 18 aus der Stellung A in die Stellung Zs bewegt. Dies wird dadurch erreicht, daß der Durchmesser Bd der Bohrung 19 größer ist als der Durchmesser Vd des Ventilschafts 10 bzw. die Bohrung 19 mit Exzentrizität Ex zum Ventilschaft 10 verläuft. Sobald der Ventilschaft 10 die Bohrung 19 freigibt, indem der Nockenbahnbereich NbI mit dem Nockengrundkreis 38 dem Stößel 1 zugekehrt ist, wird das Kupplungsglied 15 in die zweite Endstellung B bewegt. Ist der Kolben 15 drucklos, wird vermittels der Druckfeder 18 das Kupplungsglied 14 in seine erste Endstellung A zurückgeführt.

Das zwischen Tassenboden 32 und Lagerteil 22 eingesetzte Sperrelement 37 umfasst einen dem Ende 21 des Ventilschafts 10 zugekehrten Sperriegel 42, der feder- und winkelbeweglich ist und mit seinem Sperriegelende 43 auf einen Anschlag 44 des Kupplungsgliedes 15 ausgerichtet ist (Fig. 9). Das Ende 21 des Ventilschafts 10 betätigt den Sperriegel 42 aus der Sperrstellung E in die Entriegelstellung F (Fig. 9 und 2) gegen die Wirkung einer Feder 45. Hierbei führt der Sperriegel 42 Winkelbewegungen im Bereich des Winkels aus. Auf der dem Sperriegel 42 abgekehrten Seite bei 46 ist das Sperrelement 37 scharnierartig gelagert. Hierbei hintergreift eine Abwinkelung 47 des Sperriegels 42 eine Nase 48 des Kupplungsgliedes 15, wobei für Schwenkbewegungen des Sperrelements 37 im Tassenboden 31 eine Ausnehmung 50 vorgesehen ist. In der Entriegelstellung F (Fig. 2) liegt der Sperriegel 42 auf einer Stützbahn 51 des Kupplungsgliedes 15 auf, die mit parallelem Abstand J zum Tassenboden 31 verläuft.

Mit dem Kupplungsglied 15 verbunden ist ein Niederhalter 52, der den Stößel 1 in der ersten Schaltstellung SI des Ventils 2 mit Abstand As am Ventil 2 in Lage hält (Fig. 9). Der Niederhalter 52, der einstückig mit dem Kupplungsglied 15 verbunden ist, weist eine parallel zum Ventil 2 verlaufende Verlängerung 53 auf, an deren freiem Ende ein Vorsprung 54 vorgesehen ist. Der Vorsprung 54 greift in der Position Ni, in der der Stößel 1 am Ventilschaft 10 mittels des Niederhalters 52 gehalten ist, in eine Nut 55 des Ventilschafts 10 ein.

Der Stößel 56 umfasst gemäß Fig. 3 ein Mantelteil 57, das mit einem Lagerabschnitt 58 für eine Bohrung 59 eines Kolbens 60 und eines Führungsabschnitts 61 für ein Kupplungsglied 62 versehen ist. Der Lagerabschnitt 58 und der Führungsabschnitt 61 ist an einem Träger 63 vorgesehen, der gegenüberliegende Bereiche 64 und 65 des Mantelteils 57 miteinander verbindet. Darüber hinaus ist der Träger 63 mit radial verlaufenden Stegen 66, 67 gegenüber dem Mantelteil 57 abgestützt.

Auf der einem nicht gezeigten Nocken zugekehrten Seite 68 ist das Mantelteil 57 mit einem als Schließteil ausgebildeten Einsatz 69 versehen. Der Einsatz 69 ist aus Stahl hergestellt und ragt mit einem ersten Kragen 70 in das Mantelteil 57 hinein. Bei 71 ist der Kragen 70 verstemmt, so daß der Einsatz 69 formschlüssig in Lage gehalten wird. Ein zweiter Kragen 72 erstreckt sich in die entgegengesetzte Richtung und bildet zusammen mit einer Tragplatte 73 eine Aufnahme 74 für eine Einstellplatte 75. An der Tragplatte 73 ist ein Sperrelement 75 vorgesehen, das in der Sperrstellung E mit einem Sperriegel 76 auf einen Anschlag 77 des Kupplungsgliedes 62 ausgerichtet ist. Mit 78 ist eine Stützbahn bezeichnet, auf der der Sperriegel 76, der eine federnde Zunge der Tragplatte 73 ist, aufliegt, wenn das Ventil 79 die Schaltung SI einnimmt, der Kolben 80 gegen die Wirkung der Feder 81 druckbeaufschlagt ist und der Nockenbahnbereich NbII am Stößel 56 anliegt; unter diesen Voraussetzungen ist die Entriegelstellung F des Sperriegels 76 gegeben (Fig. 3).

In Fig. 3 ist der Kolben 60 in der ersten Schaltstellung SI drucklos, Hydraulikmedium ist nicht wirksam und ein Ventilschaft 82 kann in eine Bohrung 83 des Kupplungsgliedes 62 eintreten. Das Ventil 79 ist stillgelegt. Es besteht aber auch die Möglichkeit, das Kupplungsglied 62 so zu gestalten, daß bei drucklosem Kolben 80 der Ventilschaft 82 sich an einer Stützfläche 84 des Kupplungsgliedes 62 abstützt: das Ventil 79 ist aktiviert.

Bei der in den Figuren 11 bis 15 beschriebenen dritten Ausführungsform des erfindungsgemäßen Stößels ist das Ventil bei druckbeaufschlagtem Kolben abgeschaltet und bei drucklosem Kolben in der anderen Endstellung des Kupplungsgliedes aktiviert. Darüber hinaus unterscheidet sich diese dritte Ausführungsform von den beiden zuvor beschriebenen durch eine zusätzliche Sperreinrichtung, in der das Kupplungsglied in seiner zweiten Endstellung ebenfalls lösbar verriegelt ist. Zur Vereinfachung und zur besseren Verdeutlichung der Erfindung sind gleiche bzw. gleichartige Bauelemente mit den entsprechenden Bezugszeichen der vorher beschriebenen Ausführungsformen versehen. Der Stößel 1 dieser Ausführungsform ist ebenfalls in Form einer Tasse 30 ausgebildet. Der Kolben 14 zur Betätigung des Kupplungsgliedes 15 ist in einem in den Innenraum ragenden Fortsatz 85 des Mantelteils 31 geführt. Der Raum 36 wird an seiner Unterseite durch eine Führungsplatte 86 abgeschlossen, die an einer umlaufenden Stufe 87 an der Innenseite des Mantelteils 31 anliegt. Diese Führungsplatte 86 ist mit einer Öffnung 88 versehen, durch die, bei entsprechender Stellung des Kupplungsgliedes 15, der Ventilschaft 10 dringt. Die dem Kupplungsglied 15 zugewandte Seite der Führungsplatte 86 ist als Führungsbahn 89 ausgebildet, auf der sich das Kupplungsglied 15 gleitend durch Zusammenwirken von Kolben 14 und Druckfeder 18 bewegen läßt. In den Raum 36 ist weiterhin ein tellerförmiges Formteil 90 eingesetzt, das an der innenseite des Tassenbodens 32 anliegt. Von diesem Formteil 90 ist - ähnlich wie beim zweiten Ausführungsbeispiel - der Sperriegel 76 als federnde Zunge ausgestanzt. Das Formteil 90 enthält weiterhin nicht näher dargestellte Führungsbahnen, in denen das Kupplungsglied 15 geführt ist. Weiterhin ist am Formteil 90 ein tiefergestellter Abschnitt 91 ausgebildet, der als Endanschlag für das Kupplungsglied 15 dient. Liegt das Kupplungsglied 15, wie in Fig. 11 dargestellt, am Abschnitt 91 an, wirkt der Sperriegel 76 mit dem Anschlag 77 des Kupplungsgliedes 15 zusammen. In dieser Endstellung des Kupplungsgliedes kann der Ventilschaft 10 durch die Öffnung 88 in der Führungsplatte 86 in die Bohrung 19 des Kupplungsgliedes 15 eintauchen.

Die der Führungsplatte 86 zugewandte Unterseite des Kupplungsgliedes 15 ist mit einem Fortsatz 92 versehen, dessen Abmessungen in diesem Ausführungsbeispiel etwa denen des Ventilschaftes 10 entsprechen, und der bei der in Fig. 13 dargestellten anderen Endstellung des Kupplungsgliedes 15 in die Öffnung 88 eintaucht. Durch die federnde Wirkung des Sperriegels 76, der auf der Oberseite des Kupplungsgliedes 15 aufliegt, wird dieses an die Führungsbahn 89 gedrückt, so daß bei entsprechender Positionierung der Fortsatz 92 in die Öffnung 88 eintaucht und das Kupplungsglied 15 entsprechend abgesenkt und gehalten wird.

### Funktionsbeschreibung

Die nachfolgende Beschreibung des Schaltvorganges erfolgt am Beispiel der ersten Ausführungsform, gilt aber in analoger Weise auch für die anderen Ausführungsformen.

Sofern der Nockenbahnbereich NbII bzw. die Nockenspitze 40 den Stößel 1 in seine maximal untere Hubstellung HU bewegt - Fig. 8 - und das Ventil 2 sich in der stillgelegten Schaltstellung SI befindet, wird der Sperriegel 42 vom Ende 21 des Ventilschafts 10 in die Entriegelstellung F bewegt. Liegt jetzt am Kolben 14 kein Druck an, so hält die Druckfeder 18 das Kupplungsglied in der Endstellung A. Bei der folgenden Teildrehung des Nockens in die beispielsweise in der Fig. 9 dargestellte Stellung liegt der Stößel 1 - bei nicht vorhandenem Niederhalter 52 - am Nockenbahnbereich NbI an, wodurch der Ventilschaft 10 aus der Bohrung 19 austritt. Ist das Kupplungsglied 15 mit dem Niederhalter 52 ausgestattet, nimmt der Stößel 1 eine zum Nocken 3 beabstandete reibungsreduzierte Lage As ein.

Wird der Kolben 14 druckbeaufschlagt und liegt der Nockenbahnbereich NbII bzw. die Nockenspitze 40 am Stößel 1 an (Fig. 8) und befindet sich darüber hinaus das Ventil 2 in der Schaltstellung SI, wird der Sperriegel 42 vom Ende 21 des Ventilschafts 10 erneut in die Entriegelstellung F bewegt und das Kupplungsglied 15 über den Kolben 14 zunächst in die Zwischenstellung Zs (Fig. 2 und 7) gebracht, in der das Kupplungsglied 15 am Ventilschaft 10 anliegt; der Niederhalter 52 ist ausgerückt. Der Sperriegel 42 liegt nun auf der Stützbahn 51 auf, das Kupplungsglied 15 ist also entriegelt. Sobald der Ventilschaft in vollem Umfang aus der Bohrung 19 herausgeführt ist (Fig. 2 und 7), gleitet das Kupplungsglied 15 frei, d.h. ohne Reibschluß mit dem Ende 21 des Ventilschafts 10 und über den Nockengrundkreis 38 oder einen Teilbereich davon auf dem Gleitsteg 29 aus der Zwischenstellung Zs in die zweite Endstellung B. Nunmehr stützt sich das Ende 21 an der Stützfläche 20 ab. Das Ventil 2 ist in Schaltstellung SII (Fig. 10) und die Druckfeder 18 ist maximal gespannt.

Ist der Kolben 14 drucklos, bewegt die Druckfeder 18 das Kupplungsglied 15 wieder in die Endstellung A zurück.

Befindet sich bei der dritten Ausführungsform des erfindungsgemäßen Stößels gemäß Figuren 11 bis 15 das Kupplungsglied 15 nach Druckbeaufschlagung des Kolbens 14 in seiner ersten (rechten) Endstellung, ist das Ventil abgeschaltet. Das Kupplungsglied 15 wird durch Zusammenwirken des Sperriegels 76 und des Anschlages 77 gegen die Wirkung der Druckfeder 18 in dieser Endstellung gehalten. Wird der Kolben 14 entlastet, kann das Kupplungsglied 15 durch die Wirkung der Druckfeder 18 in seine zweite (linke) Endstellung zurückgeschoben werden, sofern die Verriegelung zwischen Sperriegel 76 und Anschlag 77 am Kupplungsglied 15 durch den Ventilschaft 10 analog zur zuvor beschriebenen Funktionsweise gelöst wird. Das Kupplungsglied 15 wird über die Zwischenstellung Zs in die (linke) Endstellung zurückgeschoben (Fig. 11 bis 13). Befindet sich das Kupplungsglied 15 in seiner zweiten (linken) Endstellung (Fig. 13), wird es durch die federnde Wirkung des Sperriegels 76 so nach unten gedrückt, daß der Fortsatz 92 in die Öffnung 88 eintaucht. Wird in dieser Stellung des Kupplungsgliedes 15 der Kolben 14 druckbeaufschlagt, kann das Kupplungsglied nur so weit verschoben werden, bis der Fortsatz 92 am Rand der Öffnung 88 anliegt. Damit ist eine Verriegelung in dieser zweiten Endstellung gewährleistet. Der Ventilschaft 10 liegt am Kupplungsglied 15 bzw. am Fortsatz 92 an. Das Ventil ist aktiviert. Diese Verriegelung ist ebenfalls durch den Ventilschaft lösbar. Solange der Nocken 3 im Bereich seines Grundkreises 38 mit der Einstellplatte 35 zusammenwirkt, befindet sich der Stößel 1 in der in Fig. 13 dargestellten Position. Durch Auflaufen der Nockenflanke 39 auf die Einstellplatte 15 wird der Stößel in die in Fig. 14 dargestellte Lage gedrückt, bis das Kupplungsglied 15 durch den die Öffnung 88 durchdringenden Ventilschaft 10 gegen die federnde Wirkung des Sperriegels 76 zur Anlage an den Tassenboden 32 gedrückt wird. Der Fortsatz 92 befindet sich vollständig außerhalb der Öffnung 88. Das Kupplungsglied 15 wird aufgrund der auftretenden Reibkräfte während des aufsteigenden und nahezu des gesamten absteigenden Teils des Zusammenwirkens von Nockenflanke 39 und Einstellplatte 35 in dieser Lage festgehalten. Im anschließenden Übergangsbereich von Nockenflanke 39 zum Grundkreis 38 kann bei entsprechend anliegendem Druck am Kolben 14 dieser das Kupplungsglied 15 gegen die Wirkung der Druckfeder 18 nach rechts verschieben, so daß der Fortsatz 92 vom Ende des Ventilschafts 10 auf die Führungsbahn 89 verschoben wird, bis das Kupplungsglied 15 am Abschnitt 91 des Formteils 90 zur Anlage kommt, der Sperriegel 76 das Kupplungsglied 15 verriegelt und das Ventil wieder abgeschaltet ist.

Es ist darüber hinaus auch möglich, die Verriegelung mit Fortsatz 92 und Öffnung 88 alz einzige Verriegelung in nur einer Endstellung des Kupplungsgliedes 15 (Ventil aktiviert oder Ventil abgeschaltet) analog zu den beiden ersten Ausführungsbeispielen anzuwenden.

Wird der Stößel an sämtlichen Ventilen einer Zylinderreihe einer Brennkraftmaschine vorgesehen, die z.B. zwei Zylinderreihen umfasst, so kann diese Zylinderreihe in Abhängigkeit von Brennkraftmaschinenparametern zu- und abgeschaltet werden, was sich auf den Kraftstoffverbrauch und die Abgasemission günstig auswirkt. Andererseits besteht aber auch die Möglichkeit, einzelne Ventile von Zylindern abzuschalten, die mehr als zwei Ventile für Aus- und Einlaß-multipele Ventilanordnung umfasst.

## Patentansprüche

1. Stößel (1; 79) für ein schaltbares Ventil (2) einer Brennkraftmaschine mit einer einen hydraulisch betätigten Kolben (14; 60) und ein durch den Kolben (14; 60) betätigtes Kupplungsglied (15; 62) umfassenden Einrichtung, durch die das Ventil (2) in einer ersten Schaltstellung abgeschaltet und in einer zweiten Schaltstellung zur Gaswechselsteuerung aktiviert ist, wobei der Stößel (1; 79) mit einem Nocken (39) einer Nockenwelle (4) zusammenwirkt und dem Kupplungsglied (15; 62) ein Sperrelement (37; 76) zugeordnet ist, **dadurch gekennzeichnet,** daß das Sperrelement (37; 76) mit dem Ventilschaft (10; 82) zusammenarbeitet, dergestalt, daß in einem definierten Nockenbahnbereich (Nbll) bei in eine Bohrung (19; 83) des Kupplungsgliedes (15; 62) eingetauchtem Zustand des Ventilschafts (10; 82) das Sperrelement (37; 76) entriegelt wird.

2. Stößel nach Anspruch 1, **dadurch gekennzeichnet,** daß in einem ersten Nockenbahnbereich (Nbl) und in einer der Schaltstellungen (SI) des Ventils (2; 79) das Kupplungsglied (15; 62) in einer ersten Endstellung (A) durch das Sperrelement (37, 76) festlegt wird, wogegen das Sperrelement (37; 76) in einem zweiten Nockenbahnbereich (Nbll) bei dieser Schaltstellung (SI) vom Ventilschaft (10; 82) betätigt wird, wodurch das Kupplungsglied (15; 62) durch Zusammenwirken eines druckbeaufschlagbaren Kolbens (14; 80 ) und der Wirkung einer Feder (Druckfeder 18; 81) aus der ersten Endstellung (A) zunächst in eine Zwischenstellung (Zs) und in dem folgenden ersten Nockenbahnbereich (Nbl) in eine zweite Endstellung (B) bewegt wird, aus der es im ersten Nockenbahnbereich (Nbl) bei entgegengesetztem Zusammenwirken des Kolbens (14; 79) und der Feder (Druckfeder 18; 81) in die erste Endstellung (A) zurückgeführt wird.

3. Stößel nach Anspruch 1 oder 2, **dadurch gekennzeichnet,** daß das Sperrelement (37; 76) einen einem Ende (41) des Ventilschafts (10; 81) zugekehrten Sperriegel (42; 76) umfasst, der federnd und winkelbeweglich ist und mit einem Sperriegelende (43) auf einen Anschlag (44, 77) des Kupplungsgliedes (15; 62) ausgerichtet ist.

4. Stößel nach einem der vorangehenden Ansprüche, **dadurch gekennzeichnet,** daß der Sperriegel (42; 76) im zweiten Nockenbahnbereich (Nbll) durch das Ende (21) des in die Bohrung (19; 83) des Kupplungsgliedes (15; 62) eingetauchten Ventilschafts (10, 82) aus einer Sperrstellung (E) in eine Entriegelstellung (F) gebracht wird.

5. Stößel nach einem oder mehreren der vorangehenden Ansprüche, **dadurch gekennzeichnet,** daß das Kupplungsglied (15, 62) beabstandete Stützflächen (16, 17) besitzt, an denen sich der Kolben (14, 60) und die Druckfeder (18, 81) abstützen.

6. Stößel nach einem der vorangehenden Ansprüche, **dadurch gekennzeichnet,** daß der Stößel (1) in der ersten Schaltstellung (SI) mittels eines Niederhalters (52) festgelegt ist, der mit dem Ventilschaft (10) zusammenwirkt.

7. Stößel nach Anspruch 6, **dadurch gekennzeichnet,** daß der Niederhalter (52) mit einem Vorsprung (54) in eine Nut (55) des Ventilschafts (10) hineinragt.

8. Stößel nach Anspruch 6, **dadurch gekennzeichnet,** daß der Niederhalter (52) aus einem Stück mit dem Kupplungsglied (15) hergestellt ist.

9. Stößel nach einem der vorangehenden Ansprüche, **dadurch gekennzeichnet,** daß der Durchmesser (Bd) der Bohrung (19; 83) für den Ventilschaft (10; 82) im Kupplungsglied (14; 62) zur Erzielung der Zwischenstellung (Zs) größer ist als der Durchmesser (Vd) des Ventilschafts (10; 82).

10. Stößel nach einem der vorangehenden Ansprüche, **dadurch gekennzeichnet,** daß das Sperrelement (37) auf der dem Sperriegel (42) abgekehrten Seite mit einer Abwinkelung (47) nach Art eines Scharniers gelagert ist.

11. Stößel nach einem der vorangehenden Ansprüche, **dadurch gekennzeichnet,** daß das Kupplungsglied (15) in ein Lagerteil (22) eingesetzt ist, das eine Bohrung (23) für den Kolben (14) und einen Gleitsteg (29) für das Kupplungsglied (15) aufweist, welcher Gleitsteg (29) mit einer Öffnung (28) für den Ventilschaft (10) versehen ist.

12. Stößel nach Anspruch 11, **dadurch gekennzeichnet,** daß die Druckfeder (18) mit ihrem Ende mit Aufnahmen (Zapfen 26 und Öffnung 27) des Kupplungsgliedes (15) und des Lagerteils (22) zusammenwirkt.

13. Stößel nach einem der vorangehenden Ansprüche, **dadurch gekennzeichnet,** daß der Stößel (1) nach Art einer Tasse (30) aufgebaut ist und ein Mantelteil (31) und einen Tassenboden (32) umfasst, welcher Tassenboden (32) auf der dem Nocken (3) zugekehrten Seite (33) als Aufnahme (34) für eine Einstellplatte (35) ausgebildet ist, wobei in einem Raum (36) das Lagerteil (22) mit Kolben (14), Sperrelement (37), Kupplungsglied (15) und Druckfeder (18) eingesetzt ist.

14. Stößel nach Anspruch 13, **dadurch gekennzeichnet,** daß das Sperrelement (37) zwischen Tassenboden (32) und Kupplungsglied (15) angeordnet ist.

15. Stößel nach Anspruch 13 oder 14, **dadurch gekennzeichnet,** daß das Kupplungsglied (15) eine Stützbahn (51) für den Sperriegel (42) aufweist, die mit Abstand (J) zum Tassenboden (32) verläuft.

16. Stößel nach einem der Ansprüche 1 bis 9, **dadurch gekennzeichnet,** daß er ein Mantelteil (57) mit Lagerabschnitt (58) für die Bohrung (59) des Kolbens (60) und einen Führungsabschnitt (61) für das Kupplungsglied (62) umfasst.

17. Stößel nach Anspruch 16, **dadurch gekennzeichnet,** daß der Lagerabschnitt (58) und der Führungsabschnitt (61) aus einem Stück mit dem Mantelteil (57) hergestellt sind.

18. Stößel nach Anspruch 17, **dadurch gekennzeichnet,** daß der Lagerabschnitt (58) und der Führungsabschnitt (61) an einem gegenüberliegende Mantelbereiche (64, 65) verbindenden Träger (63) vorgesehen sind.

19. Stößel nach Anspruch 18, **dadurch gekennzeichnet,** daß der Träger (63) gegenüber dem Mantelteil (57) mittels Stegen (66, 67) abgestützt ist.

20. Stößel nach einem der Ansprüche 16 bis 19, **dadurch gekennzeichnet,** daß das Mantelteil (57) auf der dem Nocken zugekehrten Seite (68) einen Einsatz (69) mit einer Aufnahme (74) für die Einstellplatte (75) aufweist.

21. Stößel nach Anspruch 20, **dadurch gekennzeichnet**, daß der Einsatz (69) im Bereich einer Tragplatte (73) für die Einstellplatte (75) das als Federzunge ausgebildete Sperrelement (76) umfasst.

22. Stößel nach Anspruch 20 oder 21, **dadurch gekennzeichnet,** daß der Einsatz (69) aus eisenmetallischem Werkstoff besteht.

23. Stößel nach einem der Ansprüche 2 bis 22, **dadurch gekennzeichnet,** daß das Kupplungsglied (15; 62) in seiner zweiten Endstellung (B) mit einer zusätzlichen Sperreinrichtung (88, 92) zusammenwirkt, die ebenfalls vom Ventilschaft (10; 82) entriegelbar ist.

24. Stößel nach Anspruch 23, **dadurch gekennzeichnet,** daß das Kupplungsglied (15; 62) auf einer Führungsbahn (89) verschieblich ist und vom Ventilschaft (10; 82) etwa senkrecht dazu anhebbar ist, und daß die zweite Verriegelungseinrichtung (88, 92) durch lösbar ineinandergreifende Teile des Kupplungsgliedes und der Führungsbahn gebildet ist.

25. Stößel nach einem der Ansprüche 23 bis 24, **dadurch gekennzeichnet,** daß das Kupplungsglied (15; 62) gegen die Wirkung eines Federelementes (76) vom Ventilschaft (10; 82) anhebbar ist.

26. Stößel nach Anspruch 25, **dadurch gekennzeichnet**, daß das Federelement durch das Sperrelement (76) gebildet ist.

27. Stößel nach einem der Ansprüche 24 bis 26, **dadurch gekennzeichnet,** daß die Führungsbahn (89) eine Öffnung (88) aufweist, in die in der Verriegelungsstellung der zusätzlichen Sperreinrichtung ein Fortsatz (92) des Kupplungsgliedes (15; 62) eingreift.

28. Stößel nach einem der Ansprüche 13 bis 15, **dadurch gekennzeichnet,** daß das Sperrelement (76) an einem in die Tasse (30) eingesetzten Formteil (90) ausgebildet ist.

29. Stößel nach einem der Ansprüche 24 bis 28, **dadurch gekennzeichnet,** daß die Führungsbahn (89) auf einer Führungsplatte (86) ausgebildet ist, die in die Tasse (30) eingesetzt ist, daß diese Führungsplatte (86) vom Ventilschaft (10) durchdringbar ist, und daß auf der Führungsplatte (89) das Kupplungsglied verschiebbar ist.

30. Stößel (1; 79) für ein schaltbares Ventil (2) einer Brennkraftmaschine mit einer einen hydraulisch betätigten Kolben (14; 60) und ein durch den Kolben (14; 60) betätigtes Kupplungsglied (15; 62) umfassenden Einrichtung, durch die das Ventil in einer ersten Schaltstellung abgeschaltet und in einer zweiten Schaltstellung zur Gaswechselsteuerung aktiviert ist, wobei der Stößel (1; 79) mit einem Nocken (39) einer Nockenwelle (4) zusammenwirkt und das Kupplungsglied (15; 62) auf einer Führungsbahn (89) verschieblich ist , **dadurch gekennzeichnet,** daß das Kupplungsglied (15; 62) vom Ventilschaft (10; 82) etwa senkrecht dazu anhebbar ist, und daß das Kupplungsglied in einer Endstellung durch lösbar ineinandergreifende Teile (88, 92) des Kupplungsgliedes und der Führungsbahn verriegelt ist.

31. Stößel nach Anspruch 30, **dadurch gekennzeichnet,** daß das Kupplungsglied (15; 62) in seiner zweiten Endstellung mit einem zusätzlichen Sperrelement (37; 76) zusammenwirkt, die ebenfalls vom Ventilschaft (10; 82) entriegelbar ist.

32. Stößel nach einem der Ansprüche 30 und 31, **dadurch gekennzeichnet,** daß das Kupplungsglied (15; 62) gegen die Wirkung eines Federelementes (76) vom Ventilschaft (10; 82) anhebbar ist.

33. Stößel nach Anspruch 32, **dadurch gekennzeichnet,** daß das Federelement durch das Sperrelement (76) gebildet ist.

34. Stößel nach einem der Ansprüche 30 bis 33, **dadurch gekennzeichnet,** daß die Führungsbahn (89) eine Öffnung (88) aufweist, in die ein Fortsatz (92) des Kupplungsgliedes (15; 62) eingreift.

35. Stößel nach einem der Ansprüche 30 bis 34, **dadurch gekennzeichnet,** daß das Sperrelement (76) an einem in den tassenförmigen Stößel (30) eingesetzten Formteil (90) ausgebildet ist.

36. Stößel nach einem der Ansprüche 30 bis 35, **dadurch gekennzeichnet,** daß die Führungsbahn (89) auf einer Führungsplatte (86) ausgebildet ist, die in den tassenförmigen Stößel (30) eingesetzt ist, daß diese Führungsplatte (86) vom Ventilschaft (10) durchdringbar ist, und daß auf der Führungsplatte (89) das Kupplungsglied verschiebbar ist.

## Claims

1. A tappet (1; 79) for a switchable valve (2) of an internal-combustion engine with a device which comprises an hydraulically actuated piston (14; 60) and a coupling member (15; 62) actuated by the piston (14; 60) and by which device the valve (2) is switched off in a first switching position and is activated for gas-exchange control in a second switching position, wherein the tappet (1; 79) cooperates with a cam (39) on a camshaft (4) and a locking member (37; 76) is associated with the coupling member (15; 62), **characterized in that** the locking member (37; 76) cooperates with the valve stem (10; 82) in such a way that in a defined cam-path area **(NbII)** the locking member (37; 76) is unlocked in the state of the valve stem (10; 82) inserted into a bore (19; 83) of the coupling member (15; 62).

2. A tappet according to Claim 1, **characterized in that** in a first cam-path area **(NbI)** and in one of the switching positions **(SI)** of the valve (2; 79) the coupling member (15; 62) is fixed in a first end position **(A)** by the locking member (37, 76), whereas the locking member (37; 76) is actuated in a second cam-path area **(NbII)** in this switching position **(SI)** by the valve stem (10; 82), as a result of which the coupling member (15; 62) is moved by the cooperation of a piston (14; 80) - which can be acted upon with pressure - and the action of a spring (compression spring 18; 81) from a first end position **(A)** first into an intermediate position **(Zs)** and in the following first cam-path area **(NbI)** into a second end position **(B),** from which it is returned in the first cam-path area **(NbI)** into the first end position **(A)** with an opposite cooperation of the piston (14; 79) and the spring (compression spring 18; 81).

3. A tappet according to Claim 1 or 2, **characterized in that** the locking member (37; 76) embraces a locking bolt (42; 76) which faces one end (41) of the valve stem (10; 81) and which is resilient and movable in an angular manner and is orientated with one end (43) thereof towards a stop (44, 77) of the coupling member (15; 62).

4. A tappet according to one of the preceding Claims, **characterized in that** in the second cam-path area **(NbII)** the locking bolt (42; 76) is moved from a locking position **(E)** into an unlocking position (F) by the end (21) of the valve stem (10, 82) inserted into the bore (19; 83) of the coupling member (15; 62).

5. A tappet according to one or more of the preceding Claims, **characterized in that** the coupling member (15, 62) has spaced support faces (16, 17) on which the piston (14, 60) and the compression spring (18, 81) are supported.

6. A tappet according to one of the preceding Claims, **characterized in that** the tappet (1) is fixed in the first switching position **(SI)** by means of a holding-down means (52) cooperating with the valve stem (10).

7. A tappet according to Claim 6, **characterized in that** the holding-down means (52) projects with a projection (54) into a groove (55) in the valve stem (10).

8. A tappet according to Claim 6, **characterized in that** the holding-down means (52) is produced integrally with the coupling member (15).

9. A tappet according to one of the preceding Claims, **characterized in that** the diameter **(Bd)** of the bore (19; 83) for the valve stem (10; 82) in the coupling member (14; 62) for reaching the intermediate position **(Zs)** is larger than the diameter **(Vd)** of the valve stem (10; 82).

10. A tappet according to one of the preceding Claims, **characterized in that** the locking member (37) is mounted with an angle member (47) in the manner of a hinge on the side remote from the locking bolt (42).

11. A tappet according to one of the preceding Claims, **characterized in that** the coupling member (15) is inserted into a mounting part (22) which has a bore (23) for the piston (14) and a slide plate (29) for the coupling member (15), the slide plate (29) being provided with an opening (28) for the valve stem (10).

12. A tappet according to Claim 11, **characterized in that** the end of the compression spring (18) cooperates with receiving means (pin 26 and opening 27) of the coupling member (15) and the mounting part (22).

13. A tappet according to one of the preceding Claims, **characterized in that** the tappet (1) is constructed in the manner of a cup (30) and comprises a jacket part (31) and a cup base (32), which cup base (32) is constructed in the form of a receiving means (34) for an adjustment plate (35) on the side (33) facing the cam (3), wherein the mounting part (22) with the piston (14), the locking member (37), the coupling member (15) and the compression spring (18) is inserted in a space (36).

14. A tappet according to Claim 13, **characterized in that** the locking member (37) is arranged between the cup base (32) and the coupling member (15).

15. A tappet according to Claim 13 or 14, **characterized in that** the coupling member (15) has a support path (51) for the locking bolt (42) which extends at a distance (**J**) from the cup base (32).

16. A tappet according to one of Claims 1 to 9, **characterized in that** it comprises a jacket part (57) with a mounting portion (58) for the bore (59) of the piston (60) and a guide portion (61) for the coupling member (62).

17. A tappet according to Claim 16, **characterized in that** the mounting portion (58) and the guide portion (61) are produced integrally with the jacket part (57).

18. A tappet according to Claim 17, **characterized in that** the mounting portion (58) and the guide portion (61) are provided on a support (63) which connects opposed areas (64, 65) of the jacket.

19. A tappet according to Claim 18, **characterized in that** the support (63) is supported with respect to the jacket part (57) by means of webs (66, 67).

20. A tappet according to one of Claims 16 to 19, **characterized in that** the side (68) of the jacket part (57) facing the cam has an insert (69) with a receiving means (74) for the adjustment plate (75).

21. A tappet according to Claim 20, **characterized in that** the insert (69) is provided in the region of a support plate (73) for the adjustment plate (75) with the locking member (76) constructed in the form of a resilient tongue.

22. A tappet according to Claim 20 or 21, **characterized in that** the insert (69) consists of a ferrous metal material.

23. A tappet according to one of Claims 2 to 22, **characterized in that** in its second end position **(B)** the coupling member (15; 62) cooperates with an additional locking device (88, 92) which can likewise be unlocked by the valve stem (10; 82).

24. A tappet according to Claim 23, **characterized in that** the coupling member (15; 62) is displaceable on a guide path (89) and can be lifted by the valve stem (10; 82) substantially at a right angle thereto, and the second locking device (88, 92) is formed by releasably interlocking parts of the coupling member and the guide path.

25. A tappet according to one of Claims 23 to 24, **characterized in that** the coupling member (15; 62) can be lifted by the valve stem (10; 82) against the action of a spring member (76).

26. A tappet according to Claim 25, **characterized in that** the spring member is formed by the locking member (76).

27. A tappet according to one of Claims 24 to 26, **characterized in that** the guide path (89) has an opening (88) into which an extension (92) of the coupling member (15; 62) engages in the locking position of the additional locking device.

28. A tappet according to one of Claims 13 to 15, **characterized in that** the locking member (76) is formed on a moulded part (90) inserted into the cup (30).

29. A tappet according to one of Claims 24 to 28, **characterized in that** the guide path (89) is formed on a guide plate (86) which is inserted into the cup (30), the said guide plate (86) can be traversed by the valve stem (10), and the coupling member is displaceable on the guide plate (89).

30. A tappet (1; 79) for a switchable valve (2) of an internal-combustion engine with a device which comprises an hydraulically actuated piston (14; 60) and a coupling member (15; 62) actuated by the piston (14; 60) and by which device the valve is switched off in a first switching position and is activated for gas-exchange control in a second switching position, wherein the tappet (1; 79) cooperates with a cam (39) on a camshaft (4) and the coupling member (15; 62) is displaceable on a guide path (89), **characterized in that** the coupling member (15; 62) can be lifted by the valve stem (10; 82) substantially at a right angle thereto, and the coupling member is locked in an end position by releasably interlocking parts (88, 92) of the coupling member and the guide path.

31. A tappet according to Claim 30, **characterized in that** the coupling member (15; 62) cooperates in its second end position with an additional locking member (37; 76) which can likewise be unlocked by the valve stem (10; 82).

32. A tappet according to one of Claims 30 and 31, **characterized in that** the coupling member (15; 62) can be lifted by the valve stem (10; 82) against the action of a spring member (76).

33. A tappet according to Claim 32, **characterized in that** the spring member is formed by the locking member (76).

34. A tappet according to one of Claims 30 to 33, **characterized in that** the guide path (89) has an opening (88) into which an extension (92) of the coupling member (15; 62) engages.

35. A tappet according to one of Claims 30 to 34, **characterized in that** the locking member (76) is formed on a moulded part (90) inserted into the cup-shaped tappet (30).

36. A tappet according to one of Claims 30 to 35, **characterized in that** the guide path (89) is formed on a guide plate (86) which is inserted into the cup-shaped tappet (30), the said guide plate (86) can be traversed by the valve stem (10), and the coupling member is displaceable on the guide plate (89).

## Revendications

1. Poussoir (1; 79) pour une soupape débrayable (2) d'un moteur à combustion interne, avec un dispositif comprenant un piston (14; 60) actionné hydrauliquement et un organe d'accouplement (15; 62) actionné par le piston (14; 60), dispositif au moyen duquel la soupape (2) est débrayée, dans une première position de commutation, et activée, dans une deuxième position de commutation, pour assurer la commande de la distribution de gaz, le poussoir (1;79) coopérant avec une came (39) d'un arbre à came (4) et un élément de blocage (37; 76) étant associé à l'organe d'accouplement (15; 62), caractérisé en ce que l'élément de blocage (37; 76) coopère avec la tige de soupape (10; 82) de manière que, dans une zone de piste de came (NbII), définie lorsque l'on est à l'état dans lequel la tige de soupape (10; 82) plonge dans un perçage (19; 83) de l'organe d'accouplement (15; 62), l'élément de blocage (37; 76) est déverrouillé.

2. Poussoir selon la revendication 1, caractérisé en ce que, dans une première zone de piste de came (NbI) et dans l'une des positions de commutation (SI) de la soupape (2; 79), l'organe d'accouplement (15; 62) est fixé, dans une première position finale (A), au moyen de l'élément de blocage (37; 76) alors que, par contre, dans une deuxième zone de piste de came (NbII) pour cette position de commutation (SI), l'élément de blocage (37; 67) est actionné par la tige de soupape (10; 82), faisant que, par une coopération d'un piston (14; 80) pouvant être sollicité par une pression et par l'effet d'un ressort (ressort de compression 18; 81), l'organe d'accouplement (15, 62) est déplacé de la première position finale (A), d'abord en une position intermédiaire (Zs) et, au passage dans la première zone de piste de came (NbI) suivante, en une deuxième position finale (B), d'où il est ramené à la première position finale (A), au passage dans la première zone de piste de came (NbI), lorsque le piston (14; 79) et le ressort (ressort de compression (18; 81) coopèrent en en sens inverse.

3. Poussoir selon la revendication 1 ou 2, caractérisé en ce que l'élément de blocage (37; 76) comprend un verrou de blocage (42; 76), tourné vers une extrémité (41) de la tige de soupape (10; 81) et doté d'une élasticité et d'une mobilité angulaire et orienté, par une extrémité de verrou de blocage (43), vers une butée (44; 77) de l'organe d'accouplement (15; 62).

4. Poussoir selon l'une des revendications précédentes, caractérisé en ce que le verrou de blocage (42; 76) est déplacé d'une position de blocage (E) à une position de déverrouillage (F), dans la deuxième zone de piste de came (NbII), par l'extrémité (21) de la tige de soupape (10; 82) ayant plongé dans le perçage (19; 83) de l'organe d'accouplement (15; 62).

5. Poussoir selon l'une ou plusieurs des revendications précédentes caractérisé en ce que l'organe d'accouplement (15; 62) comporte des faces d'appui (16, 17) espacées, sur lesquelles prennent appui le piston (14; 60) et le ressort de compression (18; 81).

6. Poussoir selon l'une des revendications précédentes, caractérisé en ce que le poussoir (1), dans la première position de commutation (S1), est fixé au moyen d'un dévêtisseur (52) qui coopère avec la tige (10).

7. Poussoir selon la revendication 6, caractérisé en ce que le dévêtisseur (52) plonge par une saillie (54) dans une gorge (55) de la tige de soupape (10).

8. Poussoir selon la revendication 6, caractérisé en ce que le dévêtisseur (52) est fabriqué d'une seule pièce avec l'organe d'accouplement (15).

9. Poussoir selon l'une des revendications précédentes, caractérisé en ce que le diamètre (Bd) du perçage (19; 83) destiné à recevoir la tige de soupape (10; 82) dans l'organe d'accouplement (14; 62), pour obtenir la position intermédiaire (Zs), est supérieur au diamètre (Vd) de la tige de soupape (10; 82).

10. Poussoir selon l'une des revendications précédentes, caractérisé en ce que l'élément de blocage (37) est monté, sur le côté opposé au verrou de blocage (42), à la façon d'une charnière, avec un coudage (47).

11. Poussoir selon l'une des revendications précédentes, caractérisé en ce que l'organe d'accouplement (15) est inséré dans une partie formant palier (22), qui présente un perçage (23) destiné au piston (14) et une nervure de glissement (29) destinée à l'organe d'accouplement (15), la nervure de glissement (29) étant dotée d'une ouverture (28) destinée à la tige de soupape (10).

12. Poussoir selon la revendication 11, caractérisé en ce que le ressort de compression (18) coopère par son extrémité avec des moyens supports (tourillon 26 et ouverture 27) de l'organe d'accouplement (15) et de la partie formant palier (22).

13. Poussoir selon l'une des revendications précédentes, caractérisé en ce que le poussoir (1) est construit à la façon d'une tasse (30) et comprend une partie enveloppe (31) et un fond de tasse (32), le fond de tasse (32) étant réalisé, sur le côté (33) tourné vers la came (3), sous forme de logement (34) pour une plage de réglage (35), la partie formant palier (22) avec le piston (14), l'élément de blocage (37), l'organe d'accouplement (15) et le ressort de compression (18), étant insères dans un espace (36).

14. Poussoir selon la revendication 13, caractérisé en ce que l'élément de blocage (37) est disposé entre le fond de tasse (32) et l'organe d'accouplement (15).

15. Poussoir selon la revendication 13 ou la revendication 14, caractérisé en ce que l'organe d'accouplement (15) présente une piste d'appui (51) destinée à l'élément de blocage (42), piste s'étendant à une distance (J) du fond de tasse (32).

16. Poussoir selon l'une des revendications 1 à 9, caractérisé en ce qu'il comprend une partie enveloppe (57) avec une section formant palier (58), pour le perçage (59) du piston (60), et une section formant organe de guidage (61), pour l'organe d'accouplement (62).

17. Poussoir selon la revendication 16, caractérisé en ce que la section formant palier (58) et la section de guidage (61) sont réalisées d'une seule pièce avec la partie enveloppe (57).

18. Poussoir selon la revendication 17, caractérisé en ce que la section formant palier (58) et la section de guidage (61) sont prévues sur un support (63) reliant les zones d'enveloppe (64, 65) opposées.

19. Poussoir selon la revendication 18, caractérisé en ce que le support (63) est soutenu par rapport à la partie enveloppe (57) au moyen de nervures (66, 67).

20. Poussoir selon l'une des revendications 16 à 19, caractérisé en ce que la partie enveloppe (57) présente, sur la face (68) tournée vers la came, un insert (69) doté d'un logement (74) pour la plaque de réglage (75).

21. Poussoir selon la revendication 20, caractérisé en ce que l'insert (69) comprend, dans la zone d'une plaque support (73) destinée à la plaque de réglage (75), l'élément de blocage (76) réalisé sous forme de languette élastique.

22. Poussoir selon la revendication 20 ou 21, caractérisé en ce que l'insert (69) est constitué d'un matériau métallique ferreux.

23. Poussoir selon l'une des revendications 2 à 22, caractérisé en ce que l'organe d'accouplement (15; 62) coopère, dans sa deuxième position finale (B), avec un dispositif de blocage (88, 82) supplémentaire pouvant également être déverrouillé par la tige de soupape (10; 82).

24. Poussoir selon la revendication 23, caractérisé en ce que l'organe d'accouplement (15; 62) est déplaçable sur une piste de guidage (89) et est susceptible d'en être soulevé à peu près perpendiculairement par la tige de soupape (10; 82), et en ce que le deuxième dispositif de verrouillage (88, 92) est constitué par des pièces s'engageant les unes dans les autres de façon désolidarisable, appartenant à l'organe d'accouplement et à la piste de guidage.

25. Poussoir selon l'une des revendications 23 à 24, caractérisé en ce que l'organe d'accouplement (15; 62) est susceptible d'être levé de la tige de soupape (10; 82) à l'encontre de l'effet d'un élément élastique (76).

26. Poussoir selon la revendication 25, caractérisé en ce que l'élément élastique est constitué par l'élément de blocage (76).

27. Poussoir selon l'une des revendications 24 à 26, caractérisé en ce que la piste de guidage (89) présente une ouverture (88) dans laquelle, dans la position de verrouillage de l'élément de blocage supplémentaire, s'engage un prolongement (92) de l'organe d'accouplement (15; 62).

28. Poussoir selon l'une des revendications 13 à 15, caractérisé en ce que l'élément de blocage (76) est réalisé sur une pièce profilée (90) insérée dans la tasse (30).

29. Poussoir selon l'une des revendications 24 à 28, caractérisé en ce que la pièce de guidage (89) est réalisée sur une plaque de guidage (86) qui est insérée dans la tasse (30), en ce que cette plaque de guidage (86) est susceptible d'être traversée par la tige de soupape (10) et en ce que l'organe d'accouplement est déplaçable sur la plaque de guidage (89).

30. Poussoir (1; 79) pour une soupape débrayable (2) d'un moteur à combustion interne, avec un dispositif comprenant un piston (14; 60) actionné hydrauliquement et un organe d'accouplement (15; 62) actionné par le piston (14; 60), dispositif au moyen duquel la soupape est débrayée, dans une première position de commutation, et activée, dans une deuxième position de commutation, pour assurer la commande de la distribution de gaz, le poussoir (1;79) coopérant avec une came (39) d'un arbre à came (4) et l'organe d'accouplement (15; 62) étant déplaçable sur une piste de guidage (89), caractérisé en ce que l'organe d'accouplement (15; 62) est susceptible d'être soulevé de la tige de soupape (10; 82), à peu près perpendiculairement par rapport à celle-ci, et en ce que, dans une position finale, l'organe d'accouplement est verrouillé au moyen de partie (88; 92) s'engageant les unes dans les autres de façon désolidarisable et appartenant à l'organe d'accouplement et à la piste de guidage.

31. Poussoir selon la revendication 30, caractérisé en ce que l'organe d'accouplement (15; 62) coopère dans sa deuxième position finale avec un élément de blocage supplémentaire (37; 76) qui est également déverrouillable vis à vis de la tige de soupape (10; 82).

32. Poussoir selon l'une des revendications 30 et 31, caractérisé en ce que l'organe d'accouplement (15; 62) est susceptible d'être soulevé de la tige de soupape (10; 82) à l'encontre de l'effet d'un élément élastique (76).

33. Poussoir selon la revendication 32, caractérisé en ce que l'élément élastique est constitué par l'élément de blocage (76).

34. Poussoir selon l'une des revendications 30 à 33, caractérisé en ce que la piste de guidage (89) présente une ouverture (88) dans laquelle s'engage un prolongement (92) de l'organe d'accouplement (15; 62).

35. Poussoir selon l'une des revendications 30 à 34, caractérisé en ce que l'élément de blocage (76) est réalisé sur une pièce profilée (90) insérée dans le poussoir (30) en forme de tasse.

36. Poussoir selon l'une des revendications 30 à 35, caractérisé en ce que la piste de guidage (89) est réalisée sur une plaque de guidage (86) qui est insérée dans le poussoir (30) en forme de tasse, en ce que cette plaque de guidage (86) est susceptible d'être traversée par la tige de soupape (10), et en ce que l'organe d'accouplement est déplaçable sur la plaque de guidage (89).
